# FASCICULE DE BREVET EUROPEEN

(11) **EP 1 561 513 B1**
(45) Date de publication et mention de la délivrance du brevet: **16.09.2009**
(21) Numéro de dépôt: 04292950.5
(22) Date de dépôt: 10.12.2004
(51) Int. Cl.: B05B 11/00

(54) **Tête de distribution verrouillable**
Blockierbarer Ausgabekopf
Lockable Dispensing Head

(30) Priorité: 05.01.2004 FR 0450007
(43) Date de publication de la demande: 10.08.2005
(73) Titulaire: L'ORÉAL, 75008 Paris (FR)
(72) Inventeur: Lasserre, Pierre-André, 93470 Coubron (FR); Sanchez, Marcel, 75015 Paris (FR); Pares Montaner, Pedro, 08950 Esplugues de L.L. (Barcelona) (ES)
(74) Mandataire: Leray, Noelle

(56) Documents cités:
- EP-A- 1 317 963
- FR-A- 2 398 196
- GB-A- 2 238 088
- US-A- 3 590 691
- PATENT ABSTRACTS OF JAPAN vol. 1998, no. 09, 31 juillet 1998 (1998-07-31) & JP 10 099745 A (YOSHINO KOGYOSHO CO LTD), 21 avril 1998 (1998-04-21)
- PATENT ABSTRACTS OF JAPAN vol. 1997, no. 07, 31 juillet 1997 (1997-07-31) & JP 09 057161 A (YOSHINO KOGYOSHO CO LTD), 4 mars 1997 (1997-03-04)

## Description

La présente invention concerne une tête de distribution destinée à équiper un dispositif de conditionnement et de distribution d'un produit, notamment cosmétique. Un tel produit peut être distribué notamment sous forme d'une crème, d'un gel, d'une mousse ou d'un spray.

Par produit cosmétique, on entend un produit tel que défini dans la directive 93/35/ CEE du Conseil du 14 juin 1993, modifiant pour la sixième fois la directive 76/ 768/ CEE.

Généralement, une tête de distribution, telle que visée par la présente invention, est destinée à équiper un dispositif de conditionnement et de distribution qui comprend un récipient contenant le produit à distribuer, pourvu d'une extrémité ouverte, sur laquelle est fixé un organe de distribution. Un tel organe de distribution peut être une pompe ou une valve qui est surmontée d'une tête de distribution. Une tête de distribution de ce type permet à l'utilisateur d'acheminer le produit sortant du récipient vers un orifice de distribution. Elle peut en outre permettre de commander l'actionnement de l'organe de distribution, pour éjecter une dose de produit hors du récipient.

Certaines applications comme la pulvérisation de produit relativement visqueux tels que les laits ou encore les huiles, nécessitent l'utilisation de pompes à précompression pour pouvoir former un spray de bonne qualité, constitué notamment de fines particules. Toutefois, de telles pompes sont relativement difficiles à actionner avec un simple bouton-poussoir. C'est pourquoi on peut prévoir d'utiliser des têtes de distribution comportant une gâchette servant de bras de levier pour enfoncer le bouton-poussoir afin de faciliter l'actionnement.

Pour empêcher un actionnement accidentel des têtes de distribution, il est connu d'utiliser des capots de protection. Toutefois, les têtes de distribution comportant des bras de levier sont relativement encombrantes et difficiles à coiffer par un capot.

Les brevets US 4,373,644 et US 4,441,633 décrivent par exemple des têtes de distribution munies de gâchettes qui comportent un dispositif de sécurité pour empêcher des jeunes enfants d'actionner la gâchette. Toutefois, les têtes de distribution décrites sont du type "trigger", c'est-à-dire que la pompe est entièrement intégrée dans la tête munie de la gâchette et qu'elle ne peut en être séparée. Ainsi, si l'on souhaite changer de pompe pour, par exemple, distribuer une dose différente de produit, il est nécessaire de changer l'ensemble de la tête de distribution et de choisir une tête comportant une pompe permettant de délivrer la dose souhaitée. En outre, les triggers sont peu esthétiques et ne permettent pas d'avoir un choix très important de designs.

Le dispositif de sécurité décrit dans ces brevets est en outre peu pratique. Il est en effet constitué d'une bague ouverte prévue pour être montée de manière amovible sur le trigger. La bague peut donc facilement être séparée du trigger et risque d'être égarée. De l'autre côté de l'ouverture, la bague comporte une excroissance prévue pour venir en butée contre l'extrémité de la gâchette afin d'empêcher son déplacement en position de verrouillage. L'excroissance vient se loger dans une gorge prévue à l'arrière de la gâchette de sorte qu'en position de verrouillage, la bague est bloquée en rotation. L'utilisateur doit alors soulever la gâchette dans le sens opposé de son sens d'actionnement, puis tourner la bague pour déplacer l'excroissance afin de libérer la gâchette et permettre son actionnement. De la même manière, lorsque l'utilisateur souhaite empêcher tout actionnement de la tête, il doit de nouveau soulever la gâchette et faire tourner la bague jusqu'à aligner l'excroissance de la bague avec la gâchette avec seulement un repère visuel ce qui n'est pas très pratique.

Le document EP1317963 décrit une tête de distribution munie d'une gâchette qui comporte un organe de verrouillage sous forme d'une bague. La bague entoure une portion du diffuseur qui est emmanchée sur la tige d'actionnement de la pompe, la bague pouvant tourner autour de la portion du diffuseur entre une position de verrouillage et une position d'utilisation. La portion du diffuseur s'étendant dans le même axe que la tige d'actionnement comporte, dans sa partie supérieure, une protubérance qui, dans la position d'utilisation, peut coulisser dans une gorge prévue sur la surface interne de la bague alors qu'elle vient en butée contre la bague dans la position de verrouillage.

Les documents JP10099745 et JP09057161 décrivent d'autres types de dispositifs de verrouillage prévus sur des têtes de distribution munies d'une gâchette. Les dispositifs de verrouillage décrits dans ces documents sont des barrettes qui, en position de verrouillage, bloquent la gâchette de façon à l'empêcher d'être actionnée.

Aussi, est-ce un des objets de l'invention que de réaliser une tête de distribution qui ne présente pas les inconvénients de l'art antérieur.

C'est en particulier un objet de l'invention que de réaliser une tête de distribution qui puisse s'adapter à tout type de pompe en fonction du produit que l'on souhaite pulvériser, et notamment de la dose de produit que l'on souhaite pulvériser.

C'est également un autre objet de l'invention que de réaliser une telle tête de distribution qui soit d'esthétique originale, qui soit simple à utiliser et économique à réaliser.

C'est encore un autre objet de l'invention que de réaliser une tête de distribution qui permette d'éviter tout actionnement accidentel d'une pompe qu'elle est destinée à commander.

C'est également un autre objet que de réaliser une tête de distribution qui permette de pulvériser un produit relativement visqueux sans exercer un effort trop important pour actionner la tête tout en obtenant un spray de bonne qualité.

La présente invention concerne une tête de distribution destinée à être montée sur un récipient, la tête de distribution comprenant :
- une pompe destinée à surmonter le récipient, équipée d'une tige d'actionnement d'axe longitudinal X ;
- un diffuseur, monté sur la pompe, comportant une canule débouchant par un orifice de distribution, la canule étant allongée selon un axe Y, distinct de l'axe X ;
- un bras de levier destiné à commander l'actionnement de la pompe, le bras de levier comportant une portion apte à venir en appui sur le diffuseur de manière à l'enfoncer afin d'actionner la pompe ;
- un organe de verrouillage sous forme d'une bague configurée pour, dans une première position autoriser l'actionnement de la pompe et, dans une deuxième position, empêcher l'actionnement de la pompe, la deuxième position résultant de la mise en butée de la canule sur une portion de l'organe de verrouillage.

Une telle tête comportant un diffuseur monté directement sur une pompe et un bras de levier destiné à venir en appui sur le diffuseur permet d'utiliser une pompe standard que l'on pourrait par ailleurs utiliser avec le diffuseur seul, contrairement aux triggers dans lesquels la pompe est entièrement intégrée dans la tête munie de la gâchette. La tête peut ainsi être utilisée avec différents modèles de pompes standards, par exemple des pompes de doses différentes en fonction du produit que l'on souhaite distribuer. On peut notamment utiliser des pompes à précompression qui permettent de pulvériser des produits relativement visqueux, comme par exemple des huiles ou des laits, sous forme de sprays de bonne qualité.

Différents designs peuvent être utilisés pour réaliser une telle tête puisque l'on peut en particulier choisir la forme du diffuseur et/ou celle du bras de levier.

En outre, l'utilisation d'un bras de levier permet de limiter les efforts nécessaires à l'actionnement de la pompe et d'améliorer le confort d'utilisation.

Enfin, la présence de l'organe de verrouillage permet de limiter les actionnements accidentels de la pompe.

L'organe de verrouillage peut être une bague, mobile en rotation, entourant au moins en partie le diffuseur, la bague comportant au moins un bord supérieur sur lequel la canule vient en butée dans la deuxième position de la bague. Le bord supérieur de la bague peut en outre comporter un décrochement formant une échancrure qui autorise l'enfoncement du diffuseur dans la première position de la bague. En particulier, la canule peut être disposée au-dessus de la bague et être alignée verticalement avec l'échancrure lorsque la bague est dans la première position.

La bague peut être munie d'au moins une patte s'étendant radialement vers l'extérieur de la bague, et de préférence de deux pattes diamétralement opposées sur la bague. La présence d'une ou deux pattes permet de faciliter le déplacement en rotation de la bague.

La(les) patte(s) peut(vent) être apte(s) à venir en butée dans la première position et dans la seconde position. Ainsi, les deux positions sont parfaitement identifiables pour l'utilisateur qui doit juste déplacer la bague jusqu'à ce qu'elle ne puisse plus bouger.

Le bras de levier peut comporter une fenêtre traversée par la canule. On peut ainsi utiliser un bras de levier relativement long de manière à améliorer l'effet de levier et donc améliorer encore le confort d'utilisation.

La tête de distribution peut comporter une frette de montage apte à se fixer sur le récipient, notamment par encliquetage ou vissage. La pompe peut être fixée sur la frette de montage, notamment par encliquetage.

Le bras de levier peut être articulé sur la frette de montage, notamment par une charnière à axe rapporté. Le bras de levier peut comporter une première extrémité articulée sur la frette de montage, une seconde extrémité opposée étant destinée à former une surface d'appui pour commander l'actionnement de la pompe.

L'invention a également pour objet un dispositif de conditionnement et de distribution comprenant un récipient surmonté d'une tête de distribution telle qu'elle vient d'être décrite, le récipient pouvant contenir un produit cosmétique.

Le dispositif est particulièrement utile pour le conditionnement et la distribution d'un produit cosmétique, notamment sous forme d'une crème, d'une mousse, d'un gel ou d'un spray.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 illustre une vue en perspective d'un dispositif de conditionnement et de distribution muni d'une tête de distribution selon l'invention ;
- la figure 2 représente une vue éclatée du dispositif illustré à la figure 1 ;
- les figures 3 et 4 illustrent deux vues différentes de la tête de distribution selon l'invention ;
- la figure 5A représente la tête de distribution en position de verrouillage ; et
- la figure 5B représente la tête de distribution en cours de distribution du produit.

On a représenté sur les figures 1 et 2 un exemple d'un dispositif 1 de conditionnement et de distribution équipé d'une tête de distribution 30 selon l'invention.

Le dispositif 1 comprend un récipient 10, réalisé par exemple en matériau thermoplastique. Il est évident que tout autre matériau peut être utilisé pour réaliser le récipient et en particulier du fer blanc ou de l'aluminium. Le récipient 10 comprend un corps 11, de forme générale sphérique qui comporte un col ouvert 12 d'axe X dans lequel est montée une pompe 20. Le récipient peut alternativement avoir toute autre forme, notamment une forme cylindrique.

La pompe 20, qui n'est pas représentée de façon détaillée sur les figures mais que l'on voit en partie à la figure 2, est une pompe standard, de préférence à précompression. La pompe comporte un piston dont le déplacement à l'intérieur du corps de pompe, dans un sens, provoque la sortie sous pression du produit, et dans l'autre sens, provoque l'aspiration du produit dans le corps de pompe. Généralement le piston est contraint dans sa position correspondant au volume maximal de la chambre de pompage au moyen d'un ressort. Comme on le voit à la figure 2, la pompe comporte une tige d'actionnement 21, d'axe longitudinal X, qui peut être déplacée axialement en exerçant une pression dessus pour actionner la pompe.

La pompe 20 est entourée par une frette de montage 60 à l'intérieur de laquelle elle est par exemple encliquetée. La frette 60 est fixée, par exemple par encliquetage, sur la surface interne du col du récipient. Alternativement, la frette 60 peut être vissée sur le col du récipient. Comme on le voit en particulier à la figure 2, le bord supérieur de la frette 60 comporte deux décrochements, diamétralement opposés, formant chacun un créneau 61 et 62 dont la fonction sera expliquée ultérieurement dans la description, chaque créneau étant latéralement délimité par deux bords 61 a, 61 b et 62a, 62b.

Un diffuseur 40 est monté de manière amovible sur le gicleur 21 de la pompe. Le diffuseur 40 comporte un manchon 41 destiné à s'emmancher directement sur le gicleur ainsi qu'une jupe 42 qui entoure le manchon et qui est fermée dans sa partie supérieure par une paroi transversale 43. Le diffuseur comporte en outre une canule 44 allongée selon un axe Y s'étendant sensiblement perpendiculairement à l'axe du manchon et qui débouche sur un orifice de pulvérisation 45. L'orifice de pulvérisation est délimité par une buse rapportée 46, disposée à l'extrémité de la canule 44. L'orifice de pulvérisation communique de façon sélective avec l'intérieur de la pompe via un conduit qui traverse, d'une part, la canule 44 et, d'autre part, le manchon 41.

Un organe d'actionnement 50 sous forme de gâchette est prévu pour commander l'actionnement de la pompe en enfonçant le diffuseur 40, qui lui-même enfonce la tige d'actionnement 21.

La gâchette 50 est formée par un bras de levier coudé, qui s'étend de part et d'autre de la frette 60 en passant au-dessus du diffuseur 40. Le bras de levier comporte une première portion 51 dont une première extrémité 51a est montée de façon pivotante sur la frette 60 au moyen d'une charnière à axe rapporté 53. Le bras de levier s'étend ensuite au-dessus du diffuseur 40 et redescend de l'autre côté de la frette par une seconde portion 52 comportant une seconde extrémité 52a formant une surface sur laquelle l'utilisateur peut appuyer pour faire pivoter le bras de levier. Le bras de levier 50 est relativement long de manière à optimiser l'effet levier et donc le confort à l'utilisation.

Comme on le voit sur la figure 4, un ergot 55 est prévu sous la portion 51 du bras de levier pour venir appuyer sur la paroi transversale 43 du diffuseur et permettre l'actionnement de la pompe. La seconde portion 52 du bras de levier est en outre pourvue d'une fenêtre 54, visible sur la figure 3, qui peut être traversée par la canule 44. Le bras de levier peut ainsi être prolongé en dessous de la canule.

La tête de distribution 30 comporte en outre un organe de verrouillage 70 destiné à empêcher l'actionnement accidentel de la pompe. L'organe de verrouillage 70 est formé par une bague cylindrique, la bague étant montée à l'intérieur de la frette 60 si bien qu'elle ne peut être facilement retirée de la tête par un utilisateur. La bague 70 comporte sur sa surface externe une nervure 71 destinée à se loger dans une gorge 63 correspondante formée sur la surface interne de la frette et qui lui permet de se déplacer en rotation à l'intérieur de la frette. Sur l'exemple représenté, la nervure 71 est formée par deux portions d'arc de cercle.

La bague 70 entoure la jupe 42 du diffuseur sur une partie de sa hauteur axiale, le bord supérieur 74 de la bague étant situé sous la canule 44 en position non actionnée. Le bord supérieur 74 de la bague comporte un décrochement formant une échancrure 73 qui permet, comme on le verra dans la suite de la description, l'enfoncement de la canule.

La bague est en outre munie de deux pattes rectangulaires 72 s'étendant radialement vers l'extérieur de la bague, les deux pattes étant de préférence diamétralement opposées sur la bague. En position montée de la tête, chaque patte 72 se loge dans un créneau 61, 62 de la frette.

La bague de verrouillage 70 peut passer d'une première position représentée à la figure 5A, dans laquelle la pompe ne peut être actionnée, à une seconde position, représentée à la figure 5B, dans laquelle la pompe peut être actionnée en vue de distribuer le produit contenu dans le récipient.

Dans la première position, c'est-à-dire la position de verrouillage, les pattes 72 sont en butée respectivement contre l'un des bords 61 b, 62b des créneaux 61 et 62. L'échancrure 73 n'est pas alignée verticalement avec la canule 44. Le bord supérieur 74 de la bague est alors en regard de la canule. Ainsi, si l'on essaye de faire pivoter le bras de levier, la canule 44 vient en butée contre le bord supérieur 74 de la bague.

Pour passer de la première position à la seconde position, l'utilisateur saisit les pattes 72 et fait tourner la bague 70 jusqu'à ce que les pattes 72 viennent en butée contre l'autre bord 61 a, 62a des créneaux. Dans cette seconde position correspondant à la position d'utilisation, l'échancrure 73 est alignée verticalement avec la canule 44 de sorte que la gâchette peut être actionnée pour enfoncer le diffuseur, la canule s'enfonçant dans l'échancrure 73.

Après avoir actionné la pompe, l'utilisateur peut ensuite aisément replacer la bague en position de verrouillage en déplaçant de nouveau les pattes jusqu'à ce qu'elles viennent en butée contre les premiers bords 61 b et 62b des créneaux.

Les positions de verrouillage et d'actionnement sont ainsi facilement identifiables pour l'utilisateur puisqu'elles correspondent chacune à une position de butée des pattes avec l'un des bords des créneaux.

En utilisant deux pattes 72 diamétralement opposées sur la bague, l'utilisateur a une bonne préhension de la bague et peut facilement la faire tourner. On peut alors utiliser des pattes 72 qui ne sont pas très grandes et qui ne débordent pas beaucoup la frette de montage 60. On limite ainsi l'encombrement de la bague 70 de sorte que sa présence ne gêne pas le montage de la tête sur le récipient et notamment l'encliquetage de la frette sur le col du récipient.

Dans la description détaillée qui précède, il a été fait référence à des modes de réalisation préférés de l'invention. Il est évident que des variantes peuvent y être apportées sans s'écarter de l'invention telle que revendiquée ci-après..

## Revendications

1. - Tête de distribution (30) destinée à être montée sur un récipient (10), la tête de distribution comprenant :
- une pompe (20), destinée à surmonter le récipient, équipée d'une tige d'actionnement d'axe longitudinal X ;
- un diffuseur (40), monté sur la pompe, comportant une canule (44) débouchant par un orifice de distribution (45), la canule étant allongée selon un axe Y distinct de l'axe X ;
- un bras de levier (50) destiné à commander l'actionnement de la pompe, le bras de levier comportant une portion (55) apte à venir en appui sur le diffuseur de manière à l'enfoncer afin d'actionner la pompe ;
- un organe de verrouillage (70) configuré pour, dans une première position autoriser l'actionnement de la pompe et, dans une deuxième position, empêcher l'actionnement de la pompe, **caractérisée en ce que** la deuxième position résulte de la mise en butée de la canule (44) sur une portion de l'organe de verrouillage.

2. - Tête de distribution selon la revendication 1, **caractérisée en ce que** l'organe de verrouillage (70) est une bague entourant au moins en partie le diffuseur (40), la bague comportant au moins un bord supérieur (74) sur lequel la canule (44) vient en butée dans la deuxième position de la bague.

3. - Tête de distribution selon la revendication 2, **caractérisée en ce que** le bord supérieur (74) de la bague (70) comporte un décrochement formant une échancrure (73) qui autorise l'enfoncement du diffuseur dans la première position de la bague.

4. - Tête de distribution selon la revendication 3, **caractérisée en ce que** la canule (44) est disposée au-dessus de la bague et est alignée verticalement avec l'échancrure (73) lorsque la bague est dans la première position.

5. - Tête de distribution selon l'une quelconque des revendications 1 à 4, **caractérisée en ce que** la bague (70) est munie d'au moins une patte (72) s'étendant radialement vers l'extérieur de la bague, et de préférence de deux pattes (72) diamétralement opposées sur la bague.

6. - Tête de distribution selon la revendication 5, **caractérisée en ce que** la(les) patte(s) est(sont) apte(s) à venir en butée dans la première position et dans la seconde position.

7. - Tête de distribution selon l'une quelconque des revendications précédentes, **caractérisée en ce que** le bras de levier (50) comporte une fenêtre (5) traversée par la canule (44).

8. - Tête de distribution selon l'une quelconque des revendications précédentes, **caractérisée en ce qu'**elle comporte une frette de montage (60) apte à se fixer sur le récipient.

9. - Tête de distribution selon la revendication 8, **caractérisée en ce que** la pompe (20) est fixée sur la frette de montage (60).

10. - Tête de distribution selon l'une quelconque des revendications 8 ou 9, **caractérisée en ce que** le bras de levier (50) est articulé sur la frette de montage.

11. - Tête de distribution selon la revendication 10, **caractérisée en ce que** le bras de levier (50) comporte une première extrémité (51a) articulée sur la frette de montage (60), une seconde extrémité (52a) opposée étant destinée à former une surface d'appui pour commander l'actionnement de la pompe.

12. - Dispositif (1) de conditionnement et de distribution comprenant un récipient (10) surmonté d'une tête de distribution (30) selon l'une quelconque des revendications précédentes.

13. - Dispositif selon la revendication 12, **caractérisé en ce que** le récipient contient un produit cosmétique.

14. - Utilisation d'un dispositif (1) selon l'une quelconque des revendications 12 ou 13 pour le conditionnement et la distribution d'un produit cosmétique, notamment sous forme d'une crème, d'une mousse, d'un gel ou d'un spray.

## Claims

1. Dispensing head (30) for mounting on a receptacle (10), the dispensing head comprising:
- a pump (20), for surmounting the receptacle, equipped with an actuating rod of longitudinal axis X;
- a diffuser (40), mounted on the pump, including a tube (44) opening out via a dispensing orifice (45), the tube being elongate along an axis Y distinct from the axis X;
- a lever arm (50) for controlling the actuation of the pump, the lever arm including a portion (55) capable of coming to bear on the diffuser so as to push it in order to actuate the pump;
- a locking member (70) configured in order, in a first position, to allow the actuation of the pump and, in a second position, to prevent the actuation of the pump, **characterized in that** the second position results from the abutting of the tube (44) on a portion of the locking member.

2. Dispensing head according to Claim 1,
**characterized in that** the locking member (70) is a ring surrounding the diffuser (40) at least partially, the ring including at least one upper edge (74) on which the tube (44) comes to abut in the second position of the ring.

3. Dispensing head according to Claim 2,
**characterized in that** the upper edge (74) of the ring (70) includes a set-back forming a notch (73) that allows the pushing of the diffuser into the first position of the ring.

4. Dispensing head according to Claim 3,
**characterized in that** the tube (44) is arranged above the ring and is vertically aligned with the notch (73) when the ring is in the first position.

5. Dispensing head according to any one of Claims 1 to 4, **characterized in that** the ring (70) is provided with at least one tab (72) extending radially towards the outside of the ring, and preferably with two diametrically opposed tabs (72) on the ring.

6. Dispensing head according to Claim 5,
**characterized in that** the tab or tabs is or are capable of abutting in the first position and in the second position.

7. Dispensing head according to any one of the preceding claims, **characterized in that** the lever arm (50) includes a window (5) traversed by the tube (44).

8. Dispensing head according to any one of the preceding claims, **characterized in that** it includes a mounting band (60) capable of being fastened onto the receptacle.

9. Dispensing head according to Claim 8,
**characterized in that** the pump (20) is fastened onto the mounting band (60).

10. Dispensing head according to either of Claims 8 and 9, **characterized in that** the lever arm (50) is articulated on the mounting band.

11. Dispensing head according to Claim 10,
**characterized in that** the lever arm (50) includes a first end (51a) articulated on the mounting band (60), an opposite second end (52a) being designed to form a bearing surface for controlling the actuation of the pump.

12. Packaging and dispensing device (1) comprising a receptacle (10) surmounted by a dispensing head (30) according to any one of the preceding claims.

13. Device according to Claim 12,
**characterized in that** the receptacle contains a cosmetic product.

14. Use of a device (1) according to either of Claims 12 and 13 for packaging and dispensing a cosmetic product, particularly a product in the form of a cream, a foam, a gel or a spray.

## Patentansprüche

1. Abgabekopf (30), der dafür vorgesehen ist, auf einem Behälter (10) montiert zu werden, wobei der Abgabekopf umfasst:
- eine Pumpe (20), die dafür vorgesehen ist, sich über den Behälter zu erheben, die mit einem Betätigungsstift in der Längsachse X ausgerüstet ist;
- einen Verteiler, der auf der Pumpe montiert ist, der eine Kanüle (44) umfaßt, die in eine Abgabeöffnung (45) mündet, wobei sich die Kanüle entlang einer Achse Y verstreckt, die verschieden von der Achse X ist;
- einen Hebelarm (50), der dafür vorgesehen ist, die Betätigung der Pumpe zu steuern, wobei der Hebelarm einen Abschnitt (55) umfasst, der imstande ist, so auf dem Verteiler in Auflage zu kommen, dass er eingedrückt wird, um die Pumpe zu betätigen;
- ein Verriegelungsorgan (70) das so konfiguriert ist, dass es in einer ersten Position die Betätigung der Pumpe zulässt und es in einer zweiten Position die Betätigung der Pumpe verhindert,
**dadurch gekennzeichnet, dass** die zweite Position aus dem in Anschlag bringen der Kanüle (44) auf einem Abschnitt des Verriegelungsorgan resultiert.

2. Abgabekopf nach Anspruch 1, **dadurch gekennzeichnet, dass** das Verriegelungsorgan (70) eine Hülse ist, die den Verteiler (40) mindestens teilweise umschließt, wobei die Hülse mindestens einen oberen Rand (74) umfasst, auf dem die Kanüle (44) in der zweiten Position der Hülse in Anschlag kommt.

3. Abgabekopf nach Anspruch 2, **dadurch gekennzeichnet, dass** der obere Rand (74) der Hülse (70) eine abweichende Form umfasst, die eine Aussparung (73) bildet, die das Eindrücken des Verteilers in die erste Position der Hülse zulässt.

4. Abgabekopf nach Anspruch 3, **dadurch gekennzeichnet, dass** die Kanüle (44) oberhalb der Hülse angeordnet ist und vertikal zu der Aussparung (73) ausgerichtet ist, wenn die Hülse in der ersten Position ist.

5. Abgabekopf nach einem der Ansprüche 1 bis 4, **dadurch gekennzeichnet, dass** die Hülse (70) mit mindestens einer Lasche (72), die sich radial in den Bereich außerhalb der Hülse erstreckt, und vorzugsweise mit zwei Laschen (72), die einander diametral auf der Hülse gegenüber liegen, ausgestattet ist.

6. Abgabekopf nach Anspruch 5, **dadurch gekennzeichnet, dass** die Lasche(n) imstande ist (sind), in der ersten Position und in der zweiten Position in Anschlag zu kommen.

7. Abgabekopf nach einem der vorhergehenden Ansprüche, **dadurch gekennzeichnet, dass** der Hebelarm (50) ein Fenster (5) umfasst, das von der Kanüle (44) durchquert wird.

8. Abgabekopf nach einem der vorhergehenden Ansprüche, **dadurch gekennzeichnet, dass** er einen Montagering (60) umfasst, der dafür geeignet ist, auf dem Behälter befestigt zu werden.

9. Abgabekopf nach Anspruch 8, **dadurch gekennzeichnet, dass** die Pumpe (20) auf dem Montagering (60) befestigt wird.

10. Abgabekopf nach einem der Ansprüche 8 oder 9, **dadurch gekennzeichnet, dass** der Hebelarm (50) gelenkig auf dem Montagering angebracht ist.

11. Abgabekopf nach Anspruch 10, **dadurch gekennzeichnet, dass** der Hebelarm (50) ein erstes Ende (51a), das um ein Gelenk schwenkbar auf dem Montagering (60) montiert ist, und ein zweites gegenüberliegendes Ende (52a) umfasst, das dafür vorgesehen ist, eine Fläche zum Drücken zu bilden, mit der die Betätigung der Pumpe gesteuert wird.

12. Vorrichtung (1) für die Verpackung und die Abgabe, die einen Behälter (10) umfasst, über den sich ein Abgabekopf (30) nach einem der vorhergehenden Ansprüche erhebt.

13. Vorrichtung nach Anspruch 12, **dadurch gekennzeichnet, dass** der Behälter ein kosmetisches Produkt enthält.

14. Verwendung einer Vorrichtung (1) nach einem der Ansprüche 12 oder 13 für die Verpackung und die Abgabe eines kosmetischen Produkts, insbesondere in Form einer Creme, eines Schaums, eines Gels oder eines Sprays.
